# EUROPÄISCHE PATENTSCHRIFT

(11) **EP 2 318 614 B1**
(45) Veröffentlichungstag und Bekanntmachung des Hinweises auf die Patenterteilung: **03.09.2014**
(21) Anmeldenummer: 09780975.0
(22) Anmeldetag: 23.07.2009
(51) Int. Cl.: E04F 15/02

(54) **KUNSTSTOFFPANEEL MIT HAKENPROFIL**
PLASTIC PANEL HAVING A HOOK-TYPE PROFILE
PANNEAU EN MATIÈRE PLASTIQUE AVEC PROFIL À CROCHET

(30) Priorität: 08.08.2008 DE 202008010555 U
(43) Veröffentlichungstag der Anmeldung: 11.05.2011
(73) Patentinhaber: Akzenta Paneele + Profile GmbH, 56759 Kaisersesch (DE)
(72) Erfinder: HANNIG, Hans-Jürgen, 51427 Bergisch Gladbach (DE)
(74) Vertreter: Lippert, Stachow & Partner
(86) Internationale Anmeldenummer: PCT/EP2009/059486
(87) Internationale Veröffentlichungsnummer: WO 2010/015516

(56) Entgegenhaltungen:
- EP-A1- 1 938 963
- WO-A1-02/31291
- DE-A1-102005 028 072
- US-A1- 2004 128 934
- US-A1- 2005 050 827

## Beschreibung

Die Erfindung betrifft ein Bodenpaneel gemäß dem Oberbegriff des Anspruchs 1,

Das gattungsbildende Bodenpaneel ist als mehrschichtiges Laminat ausgebildet und ist beispielsweise aus der DE 10 2006 058 655 A1 bekannt. Es kann insbesondere als Ersatz für herkömmliche Bodenpaneele mit Halteprofilen angesehen werden, bei welchen der Kern aus einem Holzwerkstoffmaterial wie MDF oder HDF besteht, das mit einer Dekorlage und einer Nutz- oder Verschleißschicht abgedeckt ist, wobei die Halteprofile an den Seitenkanten des Paneels dafür sorgen, dass das Paneel leimfrei verlegbar sind und im montierten Zustand derart zueinander gehalten sind, dass sich eine spaltfreie Fußbodenoberfläche ergibt. Das gattungsbildende Fußbodenpaneel weist demgegenüber den Vorteil auf, dass der Kunststoffkern oder -träger schon eine vergleichsweise wirksame Trittschalldämpfung bereitstellt, ohne dass in jedem Fall eine zusätzliche Trittschalldämpfungslage auf der Unterseite des Paneels angeordnet werden muss.

Das in der DE 10 2006 058 655 A1 beschriebene Paneel umfasst an zwei gegenüberliegenden Seitenkanten angeordnete Halteprofile in Form eines hinterschnittenen und damit verriegelbaren Nut-Feder-Profils, Um eine hohe Sicherheit der Beibehaltung der Verriegelung verlegter Paneele sicherzustellen, sind in der Regel so große Hinterschneidungen notwendig, dass zum Verriegeln derartiger Paneele eine einzelne, horizontale Fügebewegung der Paneele zueinander in der Verlegeebene nicht ausgeführt werden kann. Eine sogenannte snap-Verlegung, bei welcher die Paneele mittels einer rein horizontalen Fügebewegung verriegelt werden, ist nicht möglich. Stattdessen werden heutzutage derartige Paneele mit hinterschnittenem Nut-Feder-Profil so verriegelt, dass ein zu verlegendes Paneel zunächst in Schrägstellung relativ zu einem liegenden Paneel an das liegende Paneel angefügt und nachfolgend in die Ebene des liegenden Paneels herabgeschwenkt wird, wodurch die Nut-Feder-Verbindung hergestellt und gleichzeitig verriegelt wird. Sind beide Paare gegenüberliegender Seitenkanten mit derartigen Halteprofilen in Form eines hinterschnittenen Nut-Feder-Profils versehen, sind beim Zusammenfügen und Verriegeln der Paneele diese sehr genau zu führen, da sie ansonsten verkanten.

Ein solches Fußbodenpaneel umfasst einen Kunststoffträger, beispielsweise aus PVC, Polyolefin oder Polyurethan, welche je nach spezieller Ausführungsform zumindest gegenüber den Paneelen mit einem Holzspankern vergleichsweise elastisch und biegsam sind. Infolgedessen ergibt sich bei der Verlegung derartiger Fußbodenpaneele häufig das Problem, dass sich das Paneel aufgrund der äußeren Krafteinwirkungen verformt und die komplementären Profile verkanten, sodass das Zusammenfügen der Paneele zumindest erschwert ist. Die Offenlegungsschrift US 2004/0128934 A1 beschreibt ein mehrschichtiges Fußbodenpaneel aus einem NDF-oder HDF-Material mit einer Dekorschicht, auf welcher eine Deckschicht angebracht ist, wobei darauf hingewiesen ist, dass das Paneel vollständig oder teilweise aus einem Kunststoffmaterial gebildet sein kann. Das beschriebene Paneel weist paarweise gegenüberliegende Seitenkanten mit jeweils komplementär ausgebildeten Halteprofilen auf, wobei die Halteprofile einer der beiden Seitenkantenpaare als formschlüssig wirkende komplementäre Hakenprofile ausgebildet sind. Dabei umfasst ein Hakenprofil einen Aufnahmehaken, welcher der Oberseite des Fußbodenpaneels zugewandt ist und das komplementäre Hakenprofil einen an der gegenüber liegenden Seitenkante angeordneten Arretierhaken, welcher der Unterseite des Fußbodenpaneels zugewandt ist, wobei der Arretierhaken an einer distalen Seitenfläche ein Rastelement aufweist, das einen komplementären Rastelement an einer proximalen Seitenfläche des den Aufnahmehaken aufweisenden Hakenprofils zugeordnet ist. Die US 2005/0050827 A1 betrifft ein Laminatpaneel bestehend aus Holz, Holzmaterial, Kunststoff oder Kunststoffmaterialien, wobei eine dekorative Schicht vorgesehen ist, welche mit einer Transparentschicht abgedeckt sein kann. Es wird eine Ausführungsform beschrieben, bei welcher komplementär ausgebildete Halteprofile umfasst sind, wobei ein Halteprofil ein nach unten weisendes Kopplungselement aufweist, dass bei der Fügebewegung formschlüssig mit einer korrespondierenden Ausnehmung in einer unteren Flanke des komplementären Halteprofils in Eingriff gebracht wird.

Der Erfindung die Aufgabe liegt zugrunde, ein gattungsbildendes Fußbodenpaneel derartig weiterzubilden, das es einfach zu verlegen ist, wobei jedoch gleichzeitig eine spaltfreie Fußbodenoberfläche aufrechterhalten werden kann.

Auf überraschend einfache Weise wird diese Aufgabe gelöst durch ein Fußbodenpaneel, das als mehrlagiges Laminat ausgebildet ist mit zumindest einem Kunststoffträger, einer an der Oberseite des Kunststoffträgers angebrachten Dekorschicht, einer auf die Dekorschicht aufgebrachte transparente Deckschicht und gegebenenfalls einer an der Unterseite des Kunststoffträgers angebrachten Gegenzugschicht, wobei das Paneel paarweise gegenüber liegende Seitenkanten mit jeweils komplementär ausgebildeten Halteprofilen umfasst.
Weist der Kunststoffträger des erfindungsgemäßen Paneels nicht nur an der Oberseite, sondern auch an der Unterseite zumindest eine Schicht auf, z.B. eine Gegenzugschicht zur Vermeidung einer Aufwölbung des Paneels aufgrund von Schichten an der Oberseite des Trägers, wirkt der Träger aus Kunststoff als Kunststoffkern, welcher auf beiden Hauptflächen zumindest eine weitere Schicht trägt.

Die Halteprofile zumindest eines der beiden Seitenkantenpaare sind als formschlüssig wirkende komplementäre Hakenprofile ausgebildet, nämlich mit einem Aufnahmehaken, der einer Oberseite des Fußbodenpaneels zugewandt ist, sowie mit einem an der gegenüber liegenden Seitenkante angeordneten Arretierhaken, welcher der Unterseite des Fußbodenpaneels zugewandt ist, wobei der Arretierhaken an einer distalen Seltenfläche ein Rastelement aufweist, das einem komplementären Rastelement an einer Seitenfläche des den Aufnahmehaken aufweisenden Hakenprofils zugeordnet ist.

Das erfindungsgemäße Fußbodenpaneel zeichnet sich dadurch aus, dass der Aufnahmehaken an einer distalen Seitenfläche eine zur Paneeloberfläche schräg verlaufende Anlage- und Führungsfläche aufweist, welche beim Herstellen eines Formschlusses zwischen den komplementären Hakenprofilen zum Führen des Paneels mit einer komplementären Anlage- und Führungsfläche an einer proximalen Seitenfläche des den Arretierhaken aufweisenden Hakenprofils zusammenwirkt.

Durch die erfindungsgemäße Gestaltung der Paneele wird erreicht, dass diese zumindest an der Seitenkante, welche mit einem Hakenprofil ausgebildet ist, durch eine im Wesentlichen vertikal zur Verlegeebene verlaufende Fügebewegung mit dem komplementären Hakenprofil gefügt und verriegelt werden kann, was die Verlegung wesentlich erleichtert. Dadurch, dass der Arretierhaken selbst an einer proximalen Seitenfläche des benachbarten Paneels verrastet wird, kann eine Aufwölbung des Arretierhakens im verlegten Zustand vermieden werden, sodass sich bei der Verlegung eine auch an den Verbindungskanten benachbarter Paneele ebene Paneeloberfläche ergibt. Um den Fügevorgang noch leichter zu gestalten, weist der Aufnahmehaken an seiner distalen Seitenfläche die zur Paneeloberfläche schräg verlaufende Führungsfläche auf, welche als Anlage- und Gleitfläche dient, die während der Fügebewegung zum Herstellen des Formschlusses zwischen dem komplementären Hakenprofil mit der komplementären Führungsfläche an einer proximalen Seitenfläche des Arretierhakenprofils zum Führen der Paneele zusammenwirkt. Bei dieser Gestaltung der Paneele kommt bei der Fügebewegung die distale Anlagefläche am Aufnahmehaken erst mit der komplementären Anlagefläche in Kontakt, was den gesamten Fügevorgang erleichtert.
Das erfindungsgemäße Fußbodenpaneel kann mittels eines Thermokaschierverfahrens hergestellt werden. In einer besonderen Ausführungsform ist es jedoch auch möglich, dass ausgehend von dem Kunststoffträger die einzelnen Schichten in der Art eines Farbaufstrichs aufgetragen werden. Je nach Ausführungsform der Erfindung beträgt die Dicke der erfindungsgemäßen Fußbodenpaneele 3-10 mm, vorzugsweise 4 - 8 mm, besonders vorzugsweise 5 - 6 mm. Das Flächengewicht der Paneele liegt je nach spezifischem Aufbau zwischen 1 - 2,5 kg pro m² pro mm Dicke, vorzugsweise zwischen 1,6 und 1,8 kg pro m² pro mm Dicke.

Das erfindungsgemäße Fußbodenpaneel kann einerseits dadurch hergestellt werden, dass die verschiedenen Schichten zur Gestaltung einer Laminatplatte aufgebracht werden, welche nachfolgend zur Gestaltung einzelner Paneelgrundkörper zersägt wird. In einem nachfolgenden Arbeitsschritt werden dann die jeweiligen Halteprofile an den Seitenkanten der Paneelgrundkörper spanabhebend ausgebildet. Da die Dekorschicht und die Deckschicht im Vergleich zum Kunststoffträger eine sehr geringe Dicke aufweisen, sie betragen zusammen in der Regel weniger als ein Zehntel oder gar weniger als ein Fünfzigstel der Dicke des Kunststoffträgers, wird der Arretierhaken im Wesentlichen durch das Material des Kunststoffkerns gebildet. Weist das erfindungsgemäße Fußbodenpaneel an der Unterseite des Kunststoffträgers keine weitere Schicht wie eine Gegenzugschicht auf, wird der Aufnahmehaken des entsprechenden Halteprofils vollständig durch Material des Kunststoffträgers gebildet.

Zweckmäßigerweise weist der Aufnahmehaken an einer distalen Seitenfläche ein Rastelement auf, das einem komplementären Rastelement an einer proximalen Seitenfläche des den Arretierhaken aufweisenden Hakenprofils zugeordnet ist. Hierdurch sind die Hakenprofile sowohl distal als auch proximal verrastbar.

Die angegebenen Rastelemente, welche jeweils komplementär an den distalen Seitenflächen der Haken bzw. den proximalen Seitenflächen der Profile angeordnet sind, können beispielsweise als Rastvorsprung oder als den Rastvorsprung aufnehmende Rasttasche ausgebildet sein. Darüber hinaus sind jedoch alle weiteren dem Fachmann bekannten Rastelemente möglich, welche einen Rastvorgang für die Hakenprofile sicherstellen können.

Zweckmäßigerweise weist sowohl der Aufnahmehaken als auch der Arretierhaken jeweils eine Hinterschneidungsfläche auf, welche als gegenseitige Führungsfläche während der Fügebewegung zum Herstellen des Formschlusses zwischen den Hakenprofilen wirken, wobei beide Hinterschneidungsflächen in einem spitzen Winkel zur Senkrechten der Paneeloberfläche verlaufen. Durch diese gestalterische Maßnahme vereinfacht sich der Füge- und Verriegelungsvorgang, da Anlage- und Gleitflächen bereitgestellt werden.
Besonders vorteilhaft ist es dabei, dass bei der Fügebewegung die distale Anlagefläche am Aufnahmehaken erst mit der komplementären proximalen Anlagefläche am Arretierhaken in Kontakt kommt, bevor die oben beschriebenen Hinterschneidungsflächen des Aufnahmehakens und des Arretierhakens zusammenwirken, sodass durch die Wechselwirkung der Führungsflächen an der distalen Seitenfläche des Aufnahmehakens bzw. an der proximalen Seitenfläche des Arretierhakenprofils eine Vorjustierung der zu fügenden Paneele ermöglicht ist, bevor die obigen Hinterschneidungsflächen am Aufnahmehaken bzw. am Arretierhaken miteinander wechselwirken.

Das erfindungsgemäße Fußbodenpaneel kann zweckmäßigerweise an allen vier Seitenkanten, d.h. an beiden Seitenkantenpaaren jeweils Halteprofile in Form von Hakenprofilen aufweisen, sodass das erfindungsgemäße Fußbodenpaneel durch eine im Wesentlichen ebene und vertikal zur Verlegeebene verlaufende Fügebewegung des Paneels gefügt und verriegelt wird.

Darüber hinaus kann erfindungsgemäß auch vorgesehen sein, an einer der beiden Seitenkantenpaare, insbesondere am langen Seitenkantenpaar ein hinterschnittenes Nut-Feder-Profil vorgesehen ist, während das Halteprofil an dem kurzen Seitenkantenpaar komplementäre Hakenprofile aufweist.

Die erfindungsgemäße Paneele lassen sich zweckmäßigerweise so verlegen, das ein neues Paneel an einer Seitenkante mit einem schon in der Verlegeebene liegenden

Paneel an dessen Seitenkante mit komplementär zum neuen Paneel ausgebildeten Halteprofil verriegelt wird, wobei das neue Paneel an der besagten Seitenkante mit dessen Halteprofil, welches einen Arretierhaken aufweist, auf das einen Aufnahmehaken aufweisendes Halteprofil der Seitenkante des schon liegenden Paneels aufgelegt wird, sodass eine am Aufnahmehaken des schon liegenden Paneels an einer distalen Seitenfläche zur Paneeloberfläche schräg verlaufende Führungsfläche mit einer komplementären Führungsfläche an einer proximalen Seitenfläche des Hakenprofils des neuen Paneels zur Berührung kommt und darüber hinaus der Arretierhaken auf dem Aufnahmehaken aufliegt, nachfolgend das neue Paneel mit seiner besagten Führungsfläche an der proximalen Seitenfläche entlang der Führungsfläche an der distalen Seitenfläche des Aufnahmehakens schräg zur Paneeloberfläche verschoben wird, wodurch der Arretierhaken aus der Verlegeebene herausgeschwenkt wird, sodass eine Hinterschneidungsfläche am Arretierhaken in Kontakt gerät mit einer Hinterschneidungsfläche am Aufnahmehaken.

Dabei kann das neue Paneel durch Aufbringen einer im Wesentlichen senkrechten Kraft auf dessen Paneeloberfläche im Bereich des Halteprofils entlang seiner Führungsfläche relativ zum schon liegenden Paneel schräg verschoben werden, wodurch die Paneele aufeinander zu gezwungen werden.

Um benachbarte Paneele miteinander zu verriegeln, kann vorgesehen sein, das eine Kraft etwa senkrecht zur Paneeloberfläche auf den Arretierhaken aufgebracht wird, sodass ein Rastelement an einer distalen Seitenfläche des Arretierhakens des neuen Paneels mit einem komplementären Rastelement an einer proximalen Seitenfläche des Aufnahmeprofils des schon liegenden Paneels rastend zusammenwirkt, derartig, dass der aus der Verlegeebene heraus geschwenkte Arretierhaken wieder in die Verlegeebene hereingeschwenkt und verriegelt wird. Dabei beispielesweise mittels einer Andruckrolle eine vertikalen Kraft auf den Arretierhaken erzeugt wird.

Die Erfindung wird im Folgenden durch das Beschreiben bevorzugter Ausführungsformen anhand der beigefügten Zeichnungen erläutert, wobei
- Figur 1: in einer Aufsicht ein Fußbodenpaneel 1 mit Blick auf die Oberseite;
- Figuren 2 a, b: Teilschnittdarstellungen mit zwei komplementären Hakenprofilen;
- Figur 3a, b: jeweils eine Teilschnittdarstellung mit zwei komplementären Hakenprofilen während des Fügevorganges in unterschiedlichen Fügesituationen; und
- Figur 4: den beispielhaften Schichtaufbau eines erfindungsgemäßen Fußbodenpaneels
zeigt.

Die beschriebenen, erfindungsgemäßen Fußbodenpaneele weisen eine tafelförmige, rechteckige Grundform auf, siehe Fig. 1, wobei paarweise gegenüberliegenden Seitenkanten 3,4 bzw. 5, 6 mit jeweils komplementär ausgebildeten Halteprofilen ausgebildet sind, welche zur Vereinfachung der Darstellung in Fig. 1 nicht angegeben sind. Die Seitenkanten sind zur Verbindung mehrerer gleichartiger Fußbodenpaneele 1 vorgesehen.

Fig. 2a zeigt einen schematischen Teilschnitt eines Paneels, in welchem im Wesentlichen das den Arretierhaken aufweisende Hakenprofil dargestellt ist, welcher der Unterseite 7 des Paneels zugewandt ist. Der Arretierhaken 10 weist einen Steg 10a auf, der sich von dem Paneelkörper wegerstreckt, wobei am äußeren Ende des Steges ein Hakenvorsprung 10b angeordnet ist, der sich nach unten in Richtung zum Boden 7 des Paneels erstreckt. Der Arretierhaken 10 weist eine distale Seitenfläche 11 auf, d.h. eine Fläche des Hakenprofils, welche vom Panelkörper entfernt angeordnet ist. Ferner ist eine proximale Seitenfläche 15 des den Arretierhaken aufweisenden Hakenprofils angegeben, d.h. eine Seitenfläche des Hakenprofils, welche nahe am Panelkörper angeordnet ist. An der senkrecht zur Paneeloberfläche und parallel zur Seitenkante verlaufenden distalen Seitenfläche 11 sind zwei Rastvorsprünge 12, 13 angeordnet, zwischen denen eine Rasttasche 14 sitzt. Die innen liegende Hinterschneidungsfläche 10c des Arretierhakens 10 verläuft in einem spitzen Winkel von wenigen Grad zur Senkrechten der Paneeloberfläche.

Die proximale Seitenfläche 15 des Hakenprofils weist eine auch zur Paneeloberfläche in einem Winkel schräg verlaufende Führungsfläche 16 auf.

Fig. 2b zeigt die zu der in Fig. 2a gezeigten Seitenkante gegenüberliegende Seitenkante mit dem komplementär aufgebauten Hakenprofil, das den Aufnahmehaken 9 aufweist, welcher der Oberseite 2 des Paneels zugewandt ist. Auch dieser weist an seiner distalen Seitenfläche einen Rastvorsprung 18 sowie eine Führungsfläche 19, welche in einem Winkel schräg zur Paneeloberfläche verläuft. Auch der Aufnahmehaken 9 weist einen Steg 9a sowie einen Hakenvorsprung 9b auf, der sich in Richtung zur Oberseite 2 des Paneels erstreckt. Bei dem in Fig. 2b gezeigten Hakenprofil mit dem Aufnahmehaken 9 weist die proximale Seitenfläche 20 des Profils einen Rastvorsprung 21 und zwei Rasttaschen 22, 23 auf.

Die in den Figuren 2a, 2b gezeigten komplementären Hakenprofile dienen zum Herstellen eines formschlüssigen Verriegelungszustands zweier benachbarter Paneele, was im Folgenden mit Bezug auf Fig. 3a, b erläutert wird. Diese stellen die in den Figuren 2a, b dargestellten Hakenprofile, welche den Arretierhaken aufweisen, während des Fügungs- und Verriegelungvorganges in jeweils zwei verschiedenen Fügezuständen des Hakenprofils dar. Demgegenüber ist das jeweilige Aufnahmeprofil, d.h. das Profil mit dem Aufnahmehaken jeweils nur in einer Fügestellung gezeigt, um die Klarheit der Darstellung zu wahren.

Ausgangspunkt für die Zusammenfügung der Paneele bzw. Profile ist die in Fig. 3a gezeigte Situation, bei welcher das rechte Paneel, von welchem das Aufnahmeprofil gezeigt ist, bereits in der Verlegeebene liegt. Nun wird das neu zu verlegende Paneel, d.h. das links im Teilausschnitt mit einem Arretierhaken gezeigte Paneel mit dessen Hakenprofil auf das Hakenprofil des schon liegenden Paneels aufgelegt. Damit ergibt sich eine Situation, bei der sich der Arretierhaken des linken Paneels in einer Position befindet, die dem Haken entspricht, welcher in Fig. 2a mit dem Bezugszeichen 10 bezeichnet und dargestellt ist. Wie zu erkennen, liegt dabei die Endfläche 10d des Hakenvorsprungs 10b auf der Endfläche 9d des Hakenvorsprungs 9b auf. Die beiden aufeinander liegenden Halteprofile sind gleichzeitig so angeordnet und ausgebildet, dass die Führungsfläche 19 in dieser Fügesituation an der distalen Seitenfläche des Aufnahmehakens mit der Führungsfläche 16 an der proximalen Seitenfläche des Arretierhaken-Halteprofils gerade in Kontakt gekommen ist. Wie aus dem Figur 3a hervorgeht, sind die beiden Paneele zueinander parallel, jedoch versetzt mit der Distanz h1 angeordnet.

Im nächsten Schritt des Verlegens wird das neu zu legende Paneel, d.h. das in der Figur 3a links dargestellte Paneel entlang der Fläche 19 des Aufnahmehakens bewegt, d.h. sowohl in horizontaler als auch in vertikaler Richtung zur Paneeloberfläche. Infolgedessen muss der Arretierhaken 10 nach oben ausweichen, was durch die elastischen Eigenschaften des Kunststoffmaterials des Trägers bewirkt ist. Durch die beschriebe Fügebewegung werden die beiden zu verriegelnden Paneele entlang ihrer aneinanderliegenden Seitenkanten aufeinander zu bewegt. In der Figur 2a ist eine Fügestellung 10' des Arretierhakens gezeigt. Wie oben stehend schon erläutert, ist die zweite Fügestellung des schon liegenden, d.h. des rechten Paneels in Fig. 3a zur Klarheit der Darstellung nicht angegeben. Stattdessen sei diesbezüglich auf Fig. 3b verwiesen, in welcher wiederum zwei Fügestellungen 10', 10" des Arretierhakens während des Fügevorgangs, jedoch nur eine Fügestellung für den Aufnahmehaken des schon verlegten Paneels dargestellt ist. Diese entspricht jedoch etwa der in Fig. 3a dargestellten Fügesituation, bei welcher der Arretierhaken die Position einnimmt, welche mit dem Bezugszeichen 10' angegeben ist. Wie in Fig. 3b erkennbar, gelangen zu diesem Zeitpunkt gerade die Hinterschneidungsfläche 9c des Aufnahmehakens und die Hinterschneidungsfläche 10c des Arretierhakens in Kontakt. In dieser Fügesituation hat sich das Maß der gegenseitigen Anlage der komplementären Führungsflächen 16/19 gegenüber der obigen Ausgangssituation erhöht, mit der Folge, dass der horizontale Abstand h2 der beiden zu fügenden Paneele gegenüber h1 vermindert ist.

Nachfolgend wird das linke Paneel weiter vertikal und schräg, d.h. entlang der Führungsfläche 19 des schon liegenden Paneels verschoben, sodass sich eine Fügesituation für den Arretierhaken ergibt, welche mit dem Bezugszeichen 10" angegeben ist. Wie zu erkennen, ist der Fügevorgang hier schon fast abgeschlossen. Beim Fortfahren der Fügebewegung erfolgt letztlich eine vollständige Aufnahme der jeweiligen Rastvorsprünge 12, 13 in den diesbezüglichen Rasttaschen 22, 23 bzw. des Rastvorsprungs 18 am Aufnahmehaken in der Rasttasche 24, welche an der proximalen Seitenfläche 16 des Hakenprofils angeordnet ist, das den Arretierhaken 10 umfasst, siehe Fig. 2a. Damit ist der gewünschte spaltfreie Verriegelungszustand der an benachbarten Seitenkanten mit komplementären Hakenprofilen aneinanderliegenden Paneele erreicht.

Um sicherzustellen, dass der Füge- und Verriegelungsvorgang abgeschlossen ist und demgemäß die Rastvorsprünge 12, 13, 18, 21 in ihre zugeordneten Rasttaschen eingerastet sind, kann es vorteilhaft sein, wenn in der Fügesituation gemäß Fig.3b (Arretierhaken 10" und/oder 10') mit einer Rollvorrichtung in der Art einer Tapetenandrückrolle Druck von der Oberseite 2 des Paneels auf den Arretierhaken 10', 10" ausgeübt wird, sodass der Einrastvorgang unterstützt wird.

Die erfindungsgemäße Gestaltung der komplementären Hakenprofile an zwei zugeordneten Seitenkanten des Paneels ermöglicht wie beschrieben eine einfache Fügung und Verriegelung der Paneels unter Ausnutzung einer vorliegenden Elastizität, welche im Wesentlichen durch den elastischen Träger der Paneele bereitgestellt werden kann. Nach Abschluss des Füge- und Verriegelungsvorgangs sind die Paneele sowohl senkrecht Paneeloberfläche als auch senkrecht zu deren benachbarten Seitenkanten formschlüssig miteinander verbunden.

Je nach Ausführungsform der Erfindung können die Halteprofile eines Seitenkantenpaars wie in den Figuren 2, 3 angegeben ausgebildet sein oder beide Seitenkantenpaare. Im ersten Fall kann das zweite Seitenkantenpaar beispielsweise in Bezug auf seine Halteprofile als hinterschnittene Nut-Feder-Profil ausgebildet sein. Da bei diesem Profil eine Fügung und Verriegelung durch schräges Ansetzen eines neuen Fußbodenpaneels mit seiner Seitenkante an eine Seitenkante eines liegenden Fußbodenpaneels und anschließendes Herabschwenken des neuen Fußbodenpaneels in die Ebene des schon liegenden Fußbodenpaneels erfolgt, kann an den beiden anderen, sich gegenüber liegenden Seitenkanten, an welchen die in den Figuren 2a, b und 3a, b angegebene Hakenprofile angeordnet sind, automatisch mitverriegelt werden, da diese im Wesentlichen eine vertikale Fügebewegung benötigen. Als Resultat werden die Hakenprofile dann in der Art eines Reißverschlusses verriegelt, d.h. die Verriegelung erfolgt nicht gleichzeitig über die gesamte Seitenkante, sondern die Fügung und Verriegelung erfolgt an einem Ende der Kante und erfolgt dann nach und nach über die gesamte Kantenlänge bis zum anderen Ende.

Sind jedoch beide Seitenkantenpaare mit den in den Figuren 2a, b und 3a, b dargestellten Hakenprofilen versehen, erfolgt die Verlegung unterschiedlich zu dem vorstehend Beschriebenen. Dabei kann das neue Paneel parallel, jedoch horizontal beabstandet zur Verlegeebene ausgerichtet werden, dann wird das Arretierhakenprofil wie in Fig. 3a (Arretierhaken 10) dargestellt auf das Aufnahmeprofil über die gesamte jeweilige Seitenkante aufgesetzt und danach wie schon beschrieben, die Füge- und Verriegelungsbewegung durchgeführt, bei welcher insbesondere die Flächen 19 am Aufnahmehakenprofil und die Fläche 16 am Arretierhakenprofil zueinander bewegt werden. Die eigentliche Verriegelung kann auch hier in der Art eines Reißverschlussverfahrens durchgeführt werden.

Sind beide Seitenkantenpaare mit den in den Figuren 2a, b und 3a, b dargestellten Hakenprofilen versehen, kann das neue Paneel zunächst auch nichtparallel zur Verlegeebene ausgerichtet werden, und somit schräg mit seinem Arretierhakenprofil auf das Aufnahmeprofils des liegenden Paneels aufgesetzt und danach die beschriebene Füge- und Verriegelungsbewegung durchgeführt werden, bei welcher insbesondere die Fläche 19 am Aufnahmehakenprofil und die Fläche 16 am Arretierhakenprofil zueinander bewegt werden. Auch bei diesem Verfahren erfolgt die Fügung und Verriegelung nicht gleichzeitig über die gesamte jeweilige Seitenkante, sondern wird in der Art eines Reißverschlussverfahrens durchgeführt.

Fig. 4 zeigt nicht maßstabsgetreu im Querschnitt den beispielhaften internen Aufbau des Paneels 1. Tragendes Element ist ein Kunststoffträger 30, welcher eine Dekorschicht 31, beispielsweise in Form einer bedruckten Folie trägt, darauf ist eine Deckschicht 32, beispielsweise in Form einer weiteren Folie oder eines Lackes angeordnet. Auf der Unterseite des Kunststoffträgers 30 ist eine Gegenzugsschicht 33 vorgesehen, um eine Planheit des erfindungsgemäßen Fußbodenpaneels sicherzustellen. Die Dekorschicht kann je nach Dekor die Abbildung eines Steindekors, eines Holzdekors oder ein abstraktes Muster tragen. Um eine Langlebigkeit des Fußbodenpaneels sicherzustellen, weist die Deckschicht üblicherweise durch die Beimischung von abrasiven Subtanzen eine hohe Abriebfestigkeit auf. In der beschriebenen Ausführungsform beträgt die Dicke des Kunststoffkerns 2,8 mm, die der Dekorschicht und der Deckschicht zusammen etwa 0,2 mm sowie die der Gegenzugschicht auch 1 mm.

Bei einer nicht dargestellten Ausführungsform kann auch vorgesehen sein, dass an der Unterseite des Kunststoffträgers 30 eine Dämpfungsschicht, insbesondere eine Trittschalldämpfungsschicht, zusätzlich zu der Gegenzugsschicht angeordnet ist. Unter Umständen kann eine einzelne Schicht auch beide Funktionen übernehmen.

### Bezugszeichenliste

- 1,: Paneel
- 2,: Oberseite des Paneels
- 3, 4: Kurzes Seitenkantenpaar
- 5, 6: Langes Seitenkantenpaar
- 7: Unterseite de Paneels
- 9: Aufnahmehaken
- 9a: Steg
- 9b: Hakenvorsprung
- 9c: Hinterschneidungsfläche des Aufnahmehakens
- 9d: Endfläche des Hakenvorsprungs
- 10, 10', 10": Arretierhaken
- 10a: Steg
- 10b: Hakenvorsprung
- 10c: Hinterschneidungsfläche des Arretierhakens
- 10d: Endfläche des Hakenvorsprungs
- 11: distale Seitenfläche des Arretierhakens
- 12, 13: Rastvorsprung des Arretierhakens
- 14: Rasttasche des Arretierhakens
- 15: proximale Seitenfläche des Arretierhakenprofils
- 16: Führungsfläche
- 17: distale Seitenfläche des Aufnahmehakens
- 18: Rastvorsprung
- 19: Führungsfläche
- 20: proximale Seitenfläche des Aufnahmehakenprofils
- 21: Rastvorsprung
- 22, 23: Rasttasche
- 24: Rasttasche
- 30: Kunststoffträger/Kunststoffkern
- 31: Dekorschicht
- 32: Deckschicht
- 33: Gegenzugschicht

## Patentansprüche

1. Fußbodenpaneel (1), das als mehrlagiges Laminat ausgebildet ist mit zumindest einem Kunststoffträger (30), einer an der Oberseite des Kunststoffträgers angebrachten Dekorschicht (31), einer auf die Dekorschicht aufgebrachten, transparenten Deckschicht (32) und gegebenenfalls einer an der Unterseite des Kunststoffträgers angebrachten Gegenzugschicht (33), wobei das Paneel paarweise gegenüber liegende Seitenkanten (3,4; 5,6) mit jeweils komplementär ausgebildeten Halteprofilen umfasst, wobei die Halteprofile zumindest eines der beiden Seitenkantenpaare als formschlüssig wirkende komplementäre Hakenprofile ausgebildet sind, nämlich mit einem Aufnahmehaken (9), welcher der Oberseite (2) des Fußbodenpaneels zugewandt ist, sowie mit einem an der gegenüber liegenden Seitenkante angeordneten Arretierhaken (10), welcher der Unterseite (7) des Fußbodenpaneels zugewandt ist, wobei der Arretierhaken (10) an einer distalen Seitenfläche (11) ein Rastelement (12, 13, 14) aufweist, dass einem komplementären Rastelement (22, 23, 21) an einer proximalen Seitenfläche (20) des den Aufnahmehaken aufweisenden Hakenprofils zugeordnet ist, **dadurch gekennzeichnet, dass** der Aufnahmehaken an einer distalen Seitenfläche (17) eine zur Paneeloberfläche schräg verlaufende Anlage- und Führungsfläche (19) aufweist, welche beim Herstellen eines Formschlusses zwischen den komplementären Hakenprofilen zum Führen des Paneels mit einer komplementären Anlage- und Führungsfläche (16) an einer proximalen Seitenfläche (15) des den Arretierhaken aufweisenden Hakenprofils zusammenwirkt.

2. Fußbodenpaneel nach Anspruch 1, **dadurch gekennzeichnet, dass** der Aufnahmehaken (9) an einer distalen Seitenfläche (17) ein Rastelement (18) aufweist, das einem komplementären Rastelement (24) an einer proximalen Seitenfläche (15) des den Arretierhaken aufweisenden Hakenprofils zugeordnet ist.

3. Fußbodenpaneel nach Anspruch 1, 2, **dadurch gekennzeichnet**, **d a s** s die komplementären Rastelemente an den Seitenflächen der Hakenprofile als Rastvorsprung (12, 13, 18, 21) oder als den Rastvorsprung aufnehmende Rasttasche (22, 23, 24, 14) ausgebildet sind.

4. Fußbodenpaneel nach einem der Ansprüche 1, 2 oder 3, **dadurch gekennzeichnet, dass** sowohl der Aufnahmehaken (9) als auch der Arretierhaken (10) jeweils eine Hlnterschneidungsfläche (9c, 10c) aufweisen, welche als gegenseitige Anlage- und Führungsfläche beim Herstellen des Formschlusses zwischen den Hakenprofilen wirken, wobei beide Hinterschneidungsflächen in einem spitzen Winkel zur Senkrechten der Paneeloberfläche verlaufen.

5. Fußbodenpaneel nach einem der Ansprüche 1 bis 4, **dadurch gekennzeichnet**, 1 **dass** an der distalen Seitenfläche (17) des Ausnahmehakens ein Rastvorsprung (18) ausgebildet ist, welchem an der proximalen Seitenfläche (15) des den Arretierhaken aufweisenden Hakenprofils eine Rasttasche (24) zur Aufnahme des Rastvorsprungs zugeordnet ist.

6. Fußbodenpaneel nach einem der Ansprüche 1 bis 5, **dadurch gekennzeichnet, dass** beide Paare von komplementär ausgebildeten Halteprofilen als formschlüssig wirkende komplementäre Hakenprofile ausgebildet sind.

7. Fußbodenpaneel nach einem der Ansprüche 1 bis 5, **dadurch gekennzeichnet, dass** eines der beiden Halteprofilepaare als formschlüssig wirkende komplementäre, hinterschnittene Nut-Feder-Profil ausgebildet ist.

8. Fußbodenpaneel nach einem der Ansprüche 1 bis 7, **dadurch gekennzeichnet, dass** die Dekorschicht (31) eine bedruckte Dekorfolie umfasst.

9. Fußbodenpaneel nach einem der Ansprüche 1 bis 7, **dadurch gekennzeichnet, dass die** Dekorschicht (31) direkt auf den Kunststoffträger (30) aufgedruckt ist.

10. Fußbodenpaneel nach Anspruch 9, **dadurch gekennzeichnet, d a s** s der Kunststoffträger (30) vor der bedruckung mit einer Zwischenschicht in Form eines Lackes oder einer Grundierung versehen ist.

11. Fußbodenpaneel nach einem der Ansprüche 1 bis 10, **dadurch gekennzeichnet, dass** die transparente Deckschicht (32) zwei Teilschichten in Form einer Schicht hoher Abriebfestigkeit und einer die Vorderfläche des Paneels bildenden Lackschicht umfasst.

12. Fußbodenpaneel nach einem der Ansprüche 1 bis 11, **dadurch gekennzeichnet, dass** die Deckschicht (32) eine einzelne, im Wesentlichen homogenen Schicht hoher Abriebfestigkeit umfasst.

13. Fußbodenpaneel nach einem der Ansprüche 1 bis 12, **dadurch gekennzeichnet, dass** die Gegenzugschicht (33) eine Lackschicht und/oder eine Kunststofffolie umfasst.

14. Verfahren zur Verlegung und Verriegelung von Fußbodenpaneelen nach einem der Ansprüche 1 bis 13, wobei ein neues Paneel an einer Seitenkante mit einem schon in der Verlegeebene liegenden Paneel an dessen Seitenkante mit komplementär zum neuen Paneel ausgebildeten Halteprofil verriegelt wird, wobei das neue Paneel an der besagten Seitenkante mit dessen Halteprofil, welches einen Arretierhaken (10) aufweist, auf das einen Aufnahmehaken (9) aufweisende Halteprofil der Seitenkante des schon liegenden Paneels aufgelegtwird, sodass eine am Aufnahmehaken des schon liegenden Paneels an einer distalen Seitenfläche (17) zur Paneeloberfläche (2) schräg verlaufende Führungsfläche (19) mit einer komplementären Führungsfläche (16) an einer proximalen Seitenfläche (15) des Hakenprofils des neuen Paneels zur Berührung kommt und darüber hinaus der Arretierhaken (10) auf dem Aufnahmehaken (9) aufliegt, nachfolgend das neue Paneel mit seiner besagten Führungsfläche (16) an der proximalen Seitenfläche entlang der Führungsfläche (19) an der distalen Seitenfläche des Aufnahmehakens schräg zur Paneeloberfläche verschoben wird, wodurch der Arretierhaken (10) aus der Verlegeebene herausgeschwenkt wird, sodass eine Hinterschneidungsfläche (10c) am Arretierhaken (10') in Kontakt gerät mit einer Hinterschneidungsfläche (9c) am Aufnahmehaken (9).

15. Verfahren nach Anspruch 14, **dadurch gekennzeichnet, dass** das neue Paneel durch Aufbringen einer im Wesentlichen senkrechten Kraft auf dessen Paneeloberfläche im Bereich des Halteprofils schräg verschoben wird entlang seiner Führungsfläche (16) relativ zum schon liegenden Paneel.

16. Verfahren nach Anspruch 14 oder 15, **dadurch gekennzeichnet, dass** eine Kraft etwa senkrecht zur Paneeloberfläche auf den Arretierhaken (10', 10'') aufgebracht wird, sodass ein Rastelement (12, 13, 14) an einer distalen Seitenfläche des Arretierhakens des neuen Paneels mit einem komplementären Rastelement (22, 23, 22) an einer proximalen Seitenfläche (20) des Aufnahmeprofils des schon liegenden Paneels rastend zusammenwirkt, derartig, dass der aus der Verlegeebene heraus geschwenkte Arretierhaken wieder in die Verlegeebene hereingeschwenkt und verriegelt wird.

17. Verfahren nach einem der Ansprüche 14 bis 16, **dadurch gekennzeichnet , dass** der Schritt des Aufbringens einer vertikalen Kraft auf den Arretierhaken mittels einer Andruckrolle erzeugt wird.

## Claims

1. Floor panel (1) which is designed as a multi-ply laminate and comprises at least one plastic support (30), a décor layer (31) applied to a top face of the plastic support, a transparent covering layer (32) applied to the décor layer and possibly a backing layer (33) applied to the lower face of the plastic support, the panel having pairs of lateral edges (3, 4; 5, 6) comprising respective complementary holding profiles, wherein that the holding profiles of at least one of the two lateral edge pairs are designed as form-locking complementary hook-type profiles and comprise a receiving hook (9) which faces the top face (2) of the floor panel, and a locking hook (10), arranged on the opposite lateral edge, which faces the lower face (7) of the floor panel, the locking hook (10) comprising a snap-in element (12, 13, 14) on a distal lateral face (11), said snap-in element being associated with a complementary snap-in element (22, 23, 21) on a proximal lateral face (20) of the hook profile having the receiving hook, **characterized in that** on a distal lateral face (17) said receiving hook includes a contact and guide surface (19) that extends in an inclined fashion with respect to the panel surface and that co-acts with a complementary contact and guide surface on a proximal side face (11) of the hook-type profile having the locking hook, for guiding the panel during the establishment of the form closure between the complementary hook profiles.

2. Floor panel according to claim 1, **characterized in that** the receiving hook (9) comprises on a distal lateral face (17) a locking element (18) that is associated with a complementary locking element (24) on a proximal lateral face (15) of the hook-type profile having the locking hook.

3. Floor panel according to claim 1 or 2, **characterized in that** the complementary locking elements on the lateral faces of the hook-type profiles are designed as locking protrusion (12, 13, 18, 21) or as a locking pocket (22, 23, 24, 14) receiving said locking protrusion.

4. Floor panel according to one of the claims 1, 2 or 3, **characterized in that** both the receiving hook (9) and the locking hook (10) each comprise an undercut surface (9c, 10c) effective as a mutual contact and guide surface during the establishment of the form closure between the hook-type profiles, wherein both undercut surfaces extend at an acute angle with respect to the vertical of the panel surface.

5. Floor panel according to one of the claims 1 to 4, **characterized in that** on the distal lateral face (17) of the receiving hook a locking protrusion (18) is formed and is associated with a locking pocket (24) for the receiving the locking protrusion on the proximal lateral face (15) of the hook-type profile having the locking hook.

6. Floor panel according to one of the claims 1 to 5, **characterized in that** both pairs of complementary holding profiles are designed as complementary hook-type profiles acting in a form-fit fashion.

7. Floor panel according to one of the claims 1 to 5, **characterized in that** one of the two holding profile pairs is designed as a complementary undercut groove-and-tongue profile acting in a form-fit fashion.

8. Floor panel according to one of the claims 1 to 7, **characterized in that** the décor layer (31) comprises a printed décor film.

9. Floor panel according to one of the claims 1 to 7, **characterized in that** the décor layer (31) is directly printed on the plastic support (30).

10. Floor panel according to claim 9, **characterized in that** prior to printing, the plastic support (30) is provided with an intermediate layer in the form of a lacquer or primer.

11. Floor panel according to one of the claims 1 to 10, **characterized in that** the transparent covering layer (32) comprises two partial layers in the form of one layer having a high abrasion resistance and one lacquer layer that forms the front surface of the panel.

12. Floor panel according to one of the claims 1 to 11, **characterized in that** the covering layer (32) comprises a single, substantially homogenous layer of high abrasion resistance.

13. Floor panel according to one of the claims 1 to 12, **characterized in that** the backing layer (33) comprises a lacquer layer and/or a plastic film.

14. Process of installing and locking floor panels according to one of the claims 1 to 13, wherein a new panel is locked at one lateral edge thereof to an already installed panel in the installation plane at the lateral edge thereof that has a holding profile complementary to the new panel, wherein the new panel at said lateral edge that comprises its holding profile having a locking hock (10) is placed onto the holding profile having a receiving hook (9) of the lateral edge of the already installed panel, so that a guide surface (19) on the receiving hook of the already installed panel which extends in an inclined fashion with respect to the panel surface (2) on a distal lateral face (17) comes into contact with a complementary guide surface (16) on a proximal lateral face (15) of the hook profile of the new panel, and the locking hook (10) is supported, moreover, on the receiving hook (9) and thereafter the new panel displaced in an inclined fashion with respect to the panel surface with said guide surface (16) on the proximal lateral face along the guide surface (19) on the distal lateral face of the receiving hook, whereby the locking hook (10) is pivoted out of the installation plane so that an undercut surface (10c) on the locking hook (10') comes into contact with an undercut surface (9c) on the receiving hook (9).

15. Process according to claim 14, **characterized in that**, by applying a substantially vertical force on the surface of the new panel, the same is displaced in an inclined fashion relative to the already installed panel along its guide surface (16) in the region of the holding profile.

16. Process according to claim 14 or 15, **characterized in that** a force is applied on the locking hook (10', 10") approximately vertically to the panel surface, so that a snap-in element (12, 13, 14) on a distal lateral face of the locking hook of the new panel co-acts in an interlocking fashion with a complementary snap-in element (22, 23, 22) on a proximal lateral face (20) of the receiving profile of the already installed panel in such a manner that the locking hook that has been pivotally moved out of the installation plane is pivoted back to and locked in the installation plane.

17. Process according to one of the claims 14 to 16, **characterized in that** the step of applying a vertical force on the locking hook is performed using a pressure roller.

## Revendications

1. Panneau de revêtement de sol (1) fabriqué sous la forme d'un colaminé de plusieurs couches, avec au moins un support en matière plastique (30), une couche de décoration (31) appliquée sur la face supérieure du support en matière plastique, une couche de couverture transparente (32) appliquée sur la couche de décoration (31) et éventuellement une couche de contre-traction (33) appliquée sur la face inférieure du support en matière plastique, le panneau comprenant des arêtes latérales (3, 4; 5, 6) opposées deux à deux avec des profils de fixation de formes complémentaires, les profils de fixation d'au moins l'une des deux paires d'arêtes latérales étant configurés comme de profils à crochet complémentaires formant une liaison par complémentarité de formes, à savoir un crochet de réception (9) qui est tourné vers la face supérieure (2) du panneau de revêtement de sol et un crochet d'immobilisation (10) disposé sur l'arête latérale opposée, tourné vers la face inférieure (7) du panneau de revêtement de sol, le crochet d'immobilisation (10) possédant sur une surface latérale distale (11) un élément d'encliquetage (12,13,14) qui est associé à un élément d'encliquetage complémentaire (22, 23, 21) sur une surface latérale proximale (20) du profil à crochet possédant le crochet de réception, **caractérisé en ce que** le crochet de réception présente, sur une surface latérale distale (17), une surface de contact et de guidage (19) s'étendant d'une manière inclinée par rapport à la surface du panneau, ladite surface de contact et de guidance, lors de la production d'une liaison par complémentarité entre les profils à crochet, coopère avec une surface de contact et de guidage complémentaire (16) sur une surface latérale proximale (15) du profil à crochet présentant le crochet d'immobilisation, pour guider le panneau.

2. Panneau de revêtement de sol selon la revendication 1, **caractérisé en ce que** le crochet de réception (9) présente sur une surface latérale distale (17) un élément d'encliquetage (18) associé à un élément d'encliquetage complémentaire (24) sur une surface latérale proximale (15) du profil à crochet présentant le crochet d'immobilisation.

3. Panneau de revêtement de sol selon la revendication 1, 2, **caractérisé en ce que** les éléments d'encliquetage complémentaires sur les surfaces latérales du profil à crochet sont en forme d'un épaulement d'encliquetage (12,13,18,21) ou en forme d'un poche d'encliquetage (22, 23, 24, 14) recevant ledit épaulement d'encliquetage.

4. Panneau de revêtement de sol selon l'une des revendications 1, 2 ou 3, **caractérisé en ce que** le crochet de réception (9) et aussi le crochet d'immobilisation (10) respectivement présentent une surface contre-dépouillée (9c, 10c) fonctionnant comme une surface de contact et de guidage mutuelle lors de la production de la liaison par complémentarité entre les profils à crochet, les deux surfaces contre-dépouillées s'étendant sous un angle aigu par rapport à la verticale de la surface du panneau.

5. Panneau de revêtement de sol selon l'une des revendications 1 à 4, **caractérisé en ce que** sur la surface latérale distale (17) du crochet de réception est formé un épaulement d'encliquetage (18) auquel est associé, sur la surface latérale proximale (15) du profil à crochet présentant le crochet d'immobilisation, une poche d'encliquetage (24) pour la réception de l'épaulement d'encliquetage.

6. Panneau de revêtement de sol selon l'une des revendications 1 à 5, **caractérisé en ce que** les deux paires de profils de fixation complémentaires sont configurées comme des profils à crochet complémentaires formant une liaison par complémentarité.

7. Panneau de revêtement de sol selon l'une des revendications 1 à 5, **caractérisé en ce que** l'une des deux paires de profils de fixation est configurée comme un profil rainure-languette contre-dépouillé complémentaire formant une liaison par complémentarité.

8. Panneau de revêtement de sol selon l'une des revendications 1 à 7, **caractérisé en ce que** la couche de décoration (31) comporte un film imprimé de décoration.

9. Panneau de revêtement de sol selon l'une des revendications 1 à 9, **caractérisé en ce que** la couche de décoration (31) est imprimée directement sur le support en matière plastique (30).

10. Panneau de revêtement de sol selon la revendication 9, **caractérisé en ce que** le support en matière plastique (30), avant étant imprimé, est muni d'une couche intermédiaire en forme d'un vernis ou d'une couche de fond.

11. Panneau de revêtement de sol selon l'une des revendications 1 à 10, **caractérisé en ce que** la couche de couverture transparente (32) comporte deux sous-couches en forme d'une couche à haute résistance à l'abrasion et une couche de vernis formant la surface frontale du panneau.

12. Panneau de revêtement de sol selon l'une des revendications 1 à 11, **caractérisé en ce que** la couche de couverture (32) comporte une seule couche essentiellement homogène à haute résistance à l'abrasion.

13. Panneau de revêtement de sol selon l'une des revendications 1 à 12, **caractérisé en ce que** la couche de contre-traction (33) comporte une couche de vernis et/ou une feuille en matière plastique.

14. Procédé pour installer et verrouiller des panneaux de revêtement de sol selon l'une des revendications 1 à 13, dans lequel procédé un nouveau panneau est verrouillé sur son arête latérale avec un panneau déjà installé dans le plan d'installation sur son arête latérale avec le profil de fixation formé de manière complémentaire au nouveau panneau, et dans lequel procédé ledit nouveau panneau, sur ladite arête latérale avec son profil de fixation comportant un crochet d'immobilisation (10), est placé sur le profil de fixation comportant un crochet de réception (9) de l'arête latérale du panneau déjà installé, de la sorte qu'une surface de guidage (19) inclinée par rapport à la surface de panneau (2) sur le crochet de réception du panneau déjà installé va entrer en contact avec une surface de guidage complémentaire (16) sur une surface proximale (15) du profil à crochet du nouveau panneau, et le crochet de fixation (10) en outre repose sur le crochet de réception (9), et après le nouveau panneau avec ladite surface de guidage (16) est déplacé sur la face latérale proximale le long de la surface de guidage (19) sur la surface latérale distale du crochet de réception de manière inclinée par rapport à la surface de panneau, moyennant quoi le crochet de fixation (10) est pivoté hors du plan d'installation de la sorte qu'une surface contre-dépouillée (10c) sur le crochet de fixation (10') va entrer en contact avec la surface contre-dépouillée (9c) sur le crochet de réception.

15. Procédé selon la revendication 14, **caractérisé en ce que** le nouveau panneau, par l'exercice d'une force essentiellement verticale sur sa surface de panneau, est déplacé par rapport au panneau déjà installé dans la zone du profil de fixation, de manière inclinée le long de sa surface de guidage (16).

16. Procédé selon la revendication 14 ou 15, **caractérisé en ce qu'**une force est exercé sur le crochet de fixation (10, 10') sensiblement verticalement par rapport à la surface de panneau, de la sorte qu'un élément d'encliquetage (12, 13, 14), sur une surface latérale distale du crochet de fixation du nouveau panneau, coopère avec un élément d'encliquetage complémentaire (22, 23, 22) sur une surface proximale (20) du profil de réception du panneau déjà installé, par encliquetage de la sorte que le crochet de fixation pivoté hors du plan d'installation et pivoté de nouveau vers le plan d'installation et verrouillé.

17. Procédé selon l'une des revendications 14 à 16, **caractérisé en ce que** l'étape de l'exercice d'une force verticale sur le crochet de fixation est implémenté par le biais d'un rouleau de pression.
